# EUROPÄISCHE PATENTSCHRIFT

(11) **EP 0 126 227 B1**
(45) Veröffentlichungstag und Bekanntmachung des Hinweises auf die Patenterteilung: **06.05.1987**
(21) Anmeldenummer: 84102675.0
(22) Anmeldetag: 12.03.1984
(51) Int. Cl.: A62B 1/02, B64D 25/00, B61B 12/00

(54) **Verfahren zum Retten von Passagieren aus stehengebliebenen Fahreinheiten einer Seilschwebebahn und Rettungsgerät zur Durchführung des Verfahrens**
Method of rescuing passengers from arrested carrying units of aerial ropeways, and rescue device for carrying out the method
Procédé pour le sauvetage de passagers hors d'unités mobiles arrêtées d'un téléphérique et dispositif pour la mise en oeuvre de ce procédé

(30) Priorität: 21.04.1983 CH 2142/83
(43) Veröffentlichungstag der Anmeldung: 28.11.1984
(73) Patentinhaber: AIR-ZERMATT AG, CH-3920 Zermatt (CH); VITUS FUX AG Metallbau, CH-3930 Visp (CH)
(72) Erfinder: Lötscher, Toni, Ch-3920 Zermatt (CH); Lagger, Bernhard, CH-3930 Visp (CH); Fux, Anton, CH-3930 Visp (CH); Van Doornick, Bernd, CH-3930 Visp (CH); Perren, Beat H., CH-3920 Zermatt (CH)
(74) Vertreter: Keller, Hartmut

## Beschreibung

Die Erfindung bezieht sich auf ein Rettungsgerät nach dem ein leitenden, Teil Patentanspruchs 1 und auf eine Verwendung desselben.

Es ist ein Rettungsgerät dieser Art und dessen Verwendung zum Retten von Personen aus bodenfernen Räumen brennender Gebäude bekannt (US-A-39-31 868), bei dem zum Halten des Rettungsgerätes in der zum Umsteigen der Personen dienenden Lage einstellbare Leitflächen, an denen der Rotorwind des Helikopters horizontale Kräfte bewirkt, und zusätzlich eine Haltevorrichtung vorgesehen ist, die das Rettungsgerät in einem Abstand von der Gebäudeaussenfläche hält. Diese Haltevorrichtung hat vier Kolben-Zylinder-Einheiten und zwei Ausleger. Die Kolbenstangen der Kolben-Zylinder-Einheiten sind in Ruhelage in das Rettungsgerät zurückgezogen, sie werden in eine teilweise aus dem Gerät herausragende Lage geschoben und tragen an ihren Enden: Saugnäpfe, die sich an der Aussenseite einer Gebäudewand festsaugen sollen. Die Ausleger sind in Ruhelage im Rettungsgerät, sie werden: aus diesem heraus geschwenkt, um durch eine Fensteröffnung des Gebäudes hindurchzuragen, und sie sind am freien Ende mit einem Haken ausgerüstet, der zum Angreifen an der Innenfläche der Gebäudewand schwenkbar und arretierbar ist.

Damit die Saugnäpfe und die Haken in die Lage gebracht werden können, in der sie aussen bzw. innen neben der Fensteröffnung an der Gebäudewand angreifen, muss das am Helikopter hängende Rettungsgerät zuerst während einer ausreichenden Zeit schwebend und ohne wesentlich zu pendeln in der zum Umsteigen der Personen. geeigneten Lage neben dem Gebäude gehalten werden. Das gelingt einem geschickten Helikapterpiloten bei Windstille, wird jedoch bei zunehmender Windstärke und besonders bei Windböen schwierig, wobei ungüngstigerweise die Rettung dringender wird, wenn der Wind das Feuer anfacht.

Zum Retten von Personen aus stehengebliebenen Fahreinheiten einer Seilschwebebahn wäre das. bekannte Rettungsgerät (mit den genannten Schwierigkeiten) nur verwendbar, wenn die Fahreinheiten Kabinen mit zum Anbringen der Haltevorrichtung geeigneten Wänden und eine Fensteröffnung (oder Türöffnung) hätten, aber nicht verwendbar, wenn die Fahreinheiten Liftsessel sind, an diesen könnte die Haltevorrichtung nicht angebracht werden.

Ueblicherweise werden die Passagiere stehengebliebener Fahreinheiten von Seilschwebebahnen, insbesondere Sesselliften, von Hilfspersonen, die auf einem am Tragseil der Seilschwebebahn fahrbaren Hilfsfahrzeug zur Fähreinheit kommen, mittels einer Abseilvorrichtung der zur Rettung verunglückter Bergsteiger verwendeten Art einzeln nacheinander auf den Boden unter der Fahreinheit abgeseilt. Das ist umständlich und sehr zeitraubend und setzt voraus, dass der abgeseilte Passagier jeweils an einer absturzsicheren Stelle abgesetzt werden kann (US-A-3 403 750). Ist das Gelände nicht begehbar oder die Entfernung zu einer Sammeistelle, z. B. zur nächsten Seilbahnstation, zu gross, so müssen die abgeseilten Passagiere weiter transportiert werden, z. B. mittels eines Helikopters, wozu sie erforderlichenfalls erneut angeseilt werden müssen, um in den Helikopter gehoben zu werden. Dadurch wird das Verfahren noch viel umständlicher, zeitraubender und kostspieliger, u. U. nicht ungefährlich und für ängstliche oder ältere Passagiere jedenfalls problematisch. Dazu ist zu bedenken, dass vom Stillstand einer langen Seilschwebebahn eine sehr grosse Anzahl Passagiere betroffen werden kann, von denen ein Teil u. U. stundenlange warten muss, wenn die Passagiere einzeln nacheinander abgeseilt werden, dass beim langen Warten im Winter Unterkühlungsgefahr besteht, und diese Rettungsarbeit mit Einbruch der Dunkelheit oder bei Nebel erschwert wird, u. U. sogar eingestellt werden muss, also gerade nicht zeitaufwendig sein sollte. Die Unterkühlungsgefahr hat besondere Bedeutung, wenn mit Skiern ausgerüstete Passagiere auf stehen gebliebenen Liftsesseln ohne ausreichenden Kältschutz auf Hilfe warten müssen. Obwohl dabei nur bergwärts fahrende Sessel besetzt sind, konnte es bei längeren Sesselbahnen Stunden dauern, bis die letzten Passagiere aus ihrer Lage befreit waren.

Hier will die Erfindung Abhilfe schaffen. Die Erfindung, wie sie in im Patentanspruch 1 gekennzeichnet ist, löst die Aufgabe, Passagiere aus stehengebliebenen Fahreinheiten einer Seilschwebebahn auf einfache und zuverlässige Weise gefahrlos und schnell aus ihrer Lage zu befreien.

Weil das erfindungsgemässe Rettungsgerät während des Umsteigens der Passagiere nicht vom Helikopter sondern ebenso wie die Fahreinheit auf dem Tragseil der Seilschwebebahn bzw. an der Fahreinheit getragen wird, ist seine Lage in bezug auf die Fahreinheit sofort sichergestellt, ohne dass eine zusätzliche Haltevorrichtung erforderlich wäre. Und weil das Lastseil gleichzeitig entlastet wird, d. h. schlaff (mit Durchhang) zwischen dem Helikopter und dem Rettungsbehälter verläuft, haben Bewegungen des Helikopters z. B. bei Böen, keine Wirkung auf die Lage des Rettungsbehälters.

Würde as Rettungsgerät nicht nur während des Fluges sondern auch während des Umsteigens der Passagiere von der Fahreinheit zum Rettungsbehälter vom Helikopter getragen, so wären Lageänderungen des Rettungsbehälters relativ zur Fahreinheit während des Umsteigens der Passagiere wegen der dabei plötzlichen Zunahme der Helikopterbelastung und bei Aenderungen der Luftströmung auch bei geschicktem « Gegensteuern des Piloten unvermeidlich. Wie bei jedem Regelvorgang (Gegensteuern) kann eine Rege-

lung (Lagekorrektur) erst nach einer Regelabweichung (Lageänderung), also grundsätzlich nur verzögert erfolgen, und die Lage des Rettungsbehälters relativ zur Fahreinheit könnte dabei nicht konstant gehalten werden. Das Umsteigen in den bei Verlagerung des Gewichts eines Passagiers von der Fahreinheit zum Rettungsbehälter durch Absinken nachgebenden und bei Luftströmungsänderungen sich seitlich und/oder von der Fahreinheit weg bewegenden Rettungsbehälter wäre nicht nur umständlich. schwierig und zeitraubend, sondern besonders bei ungünstigen Windverhältnissen recht gefährlich und für ängstliche oder ältere Personen stets problematisch.

Die durch die Erfindung erzielten Vorteile sind im wesentlichen darin zu sehen, dass die Passagiere sofort ohne Gefährdung auf einfache, auch ängstlichen oder älteren Personen zumutbare Weise aus ihrer Lage befreit und sogleich zu einer Sammelstelle gebracht werden können, in einer Zeit, die nur ein sehr kleiner Bruchteil der bisher zum einzelnen Abseilen und anschliessenden Erreichen der Sammelstelle erforderlichen Zeit ist, und wobei es belanglos ist, wie tief der Boden unter der Fahreinheit liegt, und wie er beschaffen ist, und auch die Entfernung von der Sammelstelle praktisch keine Rolle spielt.

Im folgenden werden das erfindungsgemässe Rettungsgerät anhand lediglich ein Ausführungsbeispiel darstellender, nur schematischer Zeichnungen und im Zusammenhang damit Ausführungsbeispiele des erfindungsgemässen Verfahrens näher erläutert. Es zeigen
Figur 1 eine perspektivische Ansicht eines am Tragseil eines Sesselliftes hängenden Rettungsgerätes,
Figur 2 eine Seitenansicht des neben einem Liftsessel am Tragseil hängenden Rettungsgerätes, in Blickrichtung II in Fig. 1, und
Figur 3 eine detailliertere Darstellung eines Teiles von Fig. und 2 in Blickrichtung 111 der Fig. 1 und 2, in grösserem Massstab.

Ein Rettungsbehälter 1 für Personen hat einen im wesentlichen rechteckigen Boden 2, an dem zwei einander gegenüber liegende Räume 3 für je eine Hilfsperson durch einen von vier geneigten Geländersäulen 4 getragenen Rahmen 5 abgegrenzt sind. Der dazwischen liegende Raum ist durch zwei, zweimal stumpfwinklig abgewinkelte, am Boden 1 befestigte Bügel 6 in drei Abteile 7 für je einen Passagier unterteilt. Vier Sicherheitsschranken 8 sind, je zwei an einer Aussenseite dieser Abteile 7, wie durch Doppelpfeile angedeutet, aus ihrer ausgezogen dargestellten Stellung 8 in die strichpunktiert dargestellte Stellung 8' nach oben und wieder zurück schwenkbar, sie bilden einen in den Stellungen 8 geschlossenen und in den Stellungen 8' offenen Durchgang. Ihre (nicht dargestellten) Schwenkgelenke sind zwecks Bedienung durch die Hilfspersonen an den Rahmen 5 angeordnet und in der Stellung 8' aus Sicherheitsgründen (durch nicht dargestellte Arretiervorrichtungen) arretierbar. Die Teile 4, 5, 6 und 8 sind Teile eines nach oben verjüngten Gestells, das durch eine Stange 9 mit einer Stützvorrichtung 11-14 verbunden ist, mit der das Rettungsgerät an das Tragseil 15 der Sesselbahn gehängt werden kann, und die oben eine Oese 14 für ein Lastseil 17 hat, mit dem das Gerät an einen Helikopter gehängt wird. Die Stange 9 ist senkrecht auf den Bodenmittelpunkt des symmetrisch ausgeführen Gerätes gerichtet, so dass der Boden 2 bei einigermassen gleichmässig verteilten Personenlasten der Hilfspersonen bzw. der Hilfspersonen und Passagiere im wesentlichen horizontal ist, wenn das Gerät am Tragseil 15 oder am Lastseil 17 hängt.

Die Stützvorrichtung 11-14 hat einen an der Stange 9 befestigten, nach oben und unten verjüngten Rahmen 11 in einer zu den Bügeln 6 parallelen Ebene und zwei an beiden Enden gekrümmte Stützstäbe 12. Die Stützstäbe sind in einer zur Rahmenebene 11 senkrechten Vertikalebene einander gegenüber fest mit der Stange 9 verbunden, in dieser Ebene symmetrisch zur Stange 9 schräg abwärts gerichtet und durch (in Fig. nicht dargestellte) Streben 13 abgestützt. Am oberen Ende der Stange 9 ist die Oese 14 für das Lastseil 17 angebracht. Der Abstand der oberen hakenförmigen Enden der Stützstäbe 12 vom Boden 2 ist so bemessen, dass die Passagiere ohne nennenswerten Höhenunterschied vom Liftsessel 19 zum Rettungsbehälter 1 des Rettungsgerätes (bei nach oben geschwenkten Sicherheitsschranken 8') umsteigen können, wenn das Gerät unmittelbar vor dem Sessel 19 am Tragseil 15 hängt. In Fig. 1 und 2 ist angenommen, dass das Gerät für bergwärts fahrende, mit Skiern ausgerüstete Passagiere bestimmt ist. Selbstverständlich kann das Gerät so ausgeführt sein, dass dieser Abstand verstellbar ist, z. B. für eine Seilschwebebahn mit Strecken sehr unterschiedlicher Steigung.

Um zu verhindern, dass das Gerät unerwünscht am Tragseil 15 oder an einem Hindernis hängen bleibt, wenn es in die zum Anhängen erforderliche Lage gebracht oder vom Tragseil 15 abgehoben und weggeflogen wird, sind Schutzbügel 20 vorgesehen. Aus demselben Grunde sind auch die Ecken des Bodens 2 und die Enden der Rahmen 5 gerundet, das ganze Gestell ist nach oben und der Rahmen 11 ist nach oben und unten verjüngt. Auch die Neigung der Streben 13 und der diese überragenden Teile der Stützstäbe 12 dient diesem Zweck. Mit 21 ist in Fig. 2 ein Fussstützen 22 tragender Bügel des Sessels 19 bezeichnet, dessen Gebrauchslage (während der Fahrt der Sessel 19) strichpunktiert dargestellt und mit 21' bezeichnet ist.

Zum Einsatz hängt das beschriebene Rettungsgerät mit dem Tragseil 17 an einem Helikopter. In den beiden Räumen 3 haben zwei Hilfspersonen Platz genommen, von denen eine mit einem Funksprechgerät zur Verständigung mit dem Piloten ausgerüstet ist. Das Rettungsgerät wird vor dem Liftsessel 19 in einer höheren als der in Fig. 2 dargestellten Lage seitlich herangeführt, so dass der Rahmen 11 unterhalb der Stützstäbe 12 an das Tragseil 15 anstösst. Dabei dreht sich das Gerät in eine Lage, in der die drei Abteile 7 an der einen oder anderen Seite des Geräts dem Sessel 19 (der z. B. ein Dreifachsessel ist) zugewandt sind. Durch Senken des Helikopters wird das Gerät an das Tragseil 15 gehängt, wobei es sich am oberen, hakenförmigen Ende eines der beiden Stützstäbe 12 auf dem Tragseil 15 abstützt. Vorher dient die untere Seite des betreffenden Stützstabes 12 erforderlichenfalls als Führungsfläche. Ist das Gerät dabei noch nicht nahe genug am Sessel 19, so kann es vom Helikopter in die richtige Lage am Tragseil 15 gleitend gezogen werden, indem der Helikopter auf das Lastseil 17 einen schräg aufwärts gerichteten Zug ausübt, dessen vertikale Komponente die Reibung am Tragseil 15 herabsetzt und dessen horizontale Komponente die Verschiebung bewirkt. Dazu sollte der Abstand der Stützstäbe 12 von der Oese 14 hinreichend klein sein, damit die horizontale Komponente kein nennenswertes Drehmoment auf das Gerät ausübt. Verläuft das Tragseil 15 hinreichend steil, so kann auch erreicht werden, dass das Rettungsgerät von selbst am Tragseil 15 abwärts gleitet, bis es an den Sessel 19 anstösst. Sobald das Gerät in der gewünschten Lage am Tragseil 15 hängt, vermindert der Helikopterpilot die Flughöhe, um das Lastseil 17 zu entlasten, so dass es schlaff (mit Durchhang) zwischen der Oese 14 und dem Helikopter verläuft, damit das Gerät nur vom Tragseil 15 getragen ist, und während des Umsteigens der Passagiere z. B. durch Luftströmungen und Steuerungsvorgänge verursachte seitliche oder vertikale Lageänderungen des Helikopters keinerlei Einfluss auf die Lage des Rettungsgeräts haben. Für diese Flugmanöver erhält der Helikopterpilot, der die Lage des Gerätes in bezug auf den Sessel 19 und insbesondere die Lage der Stützvorrichtung 11-13 in bezug auf das Tragseil 15 nicht erkennen kann, die erforderlichen Weisungen im Funksprechverkehr mit einer der Hilfspersonen.

Da die Schenkel der Bügel 6 stumpfwinklig abgewinkelt sind, bilden sie schräg nach innen geneigte Geländersäulen. Dies ermöglicht es, das Gerät so nahe an den Sessel 19 heranzubringen, dass der Boden 2 des Rettungsbehälters unter den Sessel 19 ragt, was das Umsteigen erleichtert, besonders wenn die Passagiere Skier tragen. Gewünschtenfalls könnte das Gerät während des Umsteigens auch durch eine nach dem Umsteigen zu lösende Verbindung mit dem Sessel 19 verbunden werden.

Wenn das Gerät in der richtigen Lage am Tragseil 15 hängt, können die Passagiere ohne Schwierigkeiten vom Sessel 19 in den Rettungsbehälter 1 umsteigen, dessen Sicherheitsschranken an der dem Sessel 19 zugewandten Seite in Offenstellung 8', an der gegenüberliegenden Seite aber in Schliesslage 8 arretiert sind. Die Htffspersonen sind beim Umsteigen behilflich, sie schliessen und arretieren die vorher offenen Sicherheitsschranken 8 und geben dem Piloten dann die Weisungen zum Abheben des Gerätes vom Tragseil 15 und zum Wegfliegen. Zum Abheben wird das Gerät in der Richtung schräg aufwärts gehoben, in der der Rahmen 11 sich vom Tragseil 15 entfernt. Der Helikopter bringt die Passagiere im Gerät zu der vorgesehenen Sammelstelle, an der er das Gerät auf den Boden setzt, woraufhin die Passagiere den Rettungsbehälter verlassen, nachdem die Sicherheitsschranken geöffnet wurden.

Die Erfindung ist nicht auf das als Ausführungsbeispiel beschriebene Retten von Personen aus stehengebliebenen Sesseln eines Sessellifts beschränkt. Die Fahreinheiten der Seilschwebebahnen können auch z. B. Kabinen oder Gondeln sein. Auch kann das Rettungsgerät bei sinngemäss angepasster Ausführung statt an das Tragseil an die jeweilige Fahreinheit gehängt werden, so dass es zwar auch vom Tragseil aber nicht direkt sondern indirekt über die Fahreinheit getragen wird. Dazu kann beispielsweise die Fahreinheit mit Haken und das Rettungsgerät mit Oesen, oder umgekehrt, ausgerüstet werden, wobei Führungen vorzusehen sind, um die Haken und Oesen bei zunächst nur annähernd richtiger gegenseitiger Lage durch Senken des Rettungsgeräts in die richtige gegenseitige.Lage zu führen und zum Eingriff zu bringen.

## Patentansprüche

1. Rettungsgerät für an bodenfernen Aufenthaltsstellen gefährdete Personen, mit einem Rettungsbehälter (1), dessen Umfangsbegrenzung wenigstens einen zum Umsteigen der Personen von der Aufenthaltsstelle (19) zum Rettungsbehälter (1) und zum Verlassen desselben zu öffnenden und zum Transport der Personen zu schliessenden Durchgang (8, 8') hat, einer Befestigungsvorrichtung (14) für ein Lastseil (17) zum Anhängen des Rettungsgerätes an einen Helikopter und einer Haltevorrichtung (11-13) zum Halten des Rettungsgerätes in einer Lage, in welcher der Rettungsbehälter (1) neben der Aufenthaltsstelle (19) ist, derart, dass die Personen ohne nennenswerten Höhenunterschied in den Rettungsbehälter (1) umsteigen können, dadurch gekennzeichnet, dass das Gerät zum Retten von Passagieren aus stehengebliebenen Fahreinheiten einer Seilschwebebahn eine die Haltevorrichtung bildende Stützvorrichtung (11-13) hat, die zum Anhängen des Rettungsbehälters (1) an das Tragseil (15) oder an der Fahreinheit (19) derselben dient und die durch Senken des Rettungsgerätes auf dem Tragseil (15) der Seilschwebebahn oder an der Fahreinheit derselben abstützbar, im abgestützten Zustand durch Heben des Rettungsgerätes lösbar ist und vom Boden (2) des Rettungsbehälters (1) einen Abstand hat, der so bemessen oder so einstellbar ist, dass das in einer unmittelbar an die Fahreinheit angrenzenden Lage auf dem Tragseil (15) bzw. an der Fahreinheit abgestützte Rettungsgerät ein Umsteigen der Passagiere ohne nennenswerten Höhenunterschied ermöglicht.

2. Rettungsgerät nach Anspruch 1, dessen Stützvorrichtung (11-13) auf dem Tragseil (15) abzustützen ist, gekennzeichnet durch wenigstens ein umgekehrt V-förmiges Stützglied (12).

3. Rettungsgerät nach Anspruch 2, dadurch gekennzeichnet, dass die freien Enden der Schenkel des V-förmigen Stützglieds (12) hakenförmig abwärtsgebogen sind.

4. Rettungsgerät nach Anspruch 2 oder 3, dadurch gekennzeichnet, dass das Stützglied (12) an einer, den Rettungsbehälter (1) mit der Befestigungsvorrichtung (14) für das Lastseil (17) verbindenden, vertikalen Stange (9) befestigt ist.

5. Rettungsgerät nach einem der Ansprüche 1 bis 4, dessen Stützvorrichtung (11-13) auf dem Tragseil (15) der Seilschwebebahn abzustützen ist, dadurch gekennzeichnet, dass die Stützvorrichtung (11-13) einen Führungsrahmen (11) hat, der bei auf dem Tragseil (15) abgestützter Stützvorrichtung (11-13) an einer Seite des Tragseils (15) anliegt und oben aufwärts konvergierende sowie unten abwärts konvergierende Rahmenteile hat.

6. Rettungsgerät nach einem der Ansprüche 1 bis 5, dadurch gekennzeichnet, dass das Rettungsgerät aussen nach oben konvergierende Teile hat und mit Schutzbügeln (20) ausgerüstet ist, um ein unerwünschtes Hängenbleiben der Fahreinheit (19) insbesondere am Tragseil (15) bei Flugbewegungen zu verhindern.

7. Rettungsgerät nach einem der Ansprüche 1 bis 6, dadurch gekennzeichnet, dass der Rettungsbehälter (1) einen oder zwei an einem die Passagiere auf nehmenden Raum (7) einander gegenüberliegende Räume (3) für Hilfspersonen hat, die in Gegensprech-, vorzugsweise Funksprechverbindung mit dem Helikopterpiloten stehen und den Passagieren beim Umsteigen behilflich sind.

8. Rettungsgerät nach einem der Ansprüche 1 bis 7, zur Verwendung an einem Sessellift, dessen Fahreinheiten (19) je einen oder mehrere nebeneinander angeordnete Sitzplätze haben, dadurch gekennzeichnet, dass die Breite eines oder jedes von zwei einander gegenüber angeordneten Durchgängen (8, 8') des Rettungsbehälters (1) der Breite des bzw. der Gesamtbreite der Sitzplätze entspricht, und dass die Umfangsbegrenzung (6) des Rettungsbehälters (1) so geneigt ist, dass in der unmittelbar an einen Liftsessel (19) angrenzenden Lage des am Tragseil (15) hängenden Rettungsgerätes der Boden (2) des Rettungsbehälters (1) in den Raum unter dem bzw. den Sitzplätzen hineinragt.

9. Verwendung des Rettungsgerätes nach einem der Ansprüche 1 bis 8 zum Retten von Passagieren aus stehengebliebenen Fahreinheiten (19) einer Seilschwebebahn, dadurch gekennzeichnet, dass das mittels des Lastseils (17) an einen Helikopter gehängte Rettungsgerät zur Fahreinheit (19) geflogen und die Flughöhe des Helikopters vermindert wird, um das Rettungsgerät in einer Lage, in welcher der Rettungsbehälter (1) an die Fahreinheit (19) angrenzt, mittels der Stützvorrichtung (11-13) an das Tragseil (15) der Seilschwebebahn oder an die Fahreinheit zu hängen, dass die Flughöhe des Helikopters weiter vermindert wird, um das Lastseil (17) zu entlasten, so dass das Rettungsgerät unabhängig von der Lage des Helikopters vom Tragseil (15) bzw. der am Tragseil (15) hängenden Fahreinheit (19) getragen ist, und dass nach dem Umsteigen der Passagiere in den Rettungsbehälter (1) das Rettungsgerät durch Vergrösserung der Höhe, in welcher der Helikopter schwebt, vom Tragseil (15) bzw. der Fahreinheit (19) abgehoben und danach weggeflogen wird.

10. Verwendung nach Anspruch 9, bei der das Rettungsgerät am Tragseil (15) abgestützt wird, dadurch gekennzeichnet, dass das Rettungsgerät in einem Abstand von der Fahreinheit (19) an das Tragseil (15) gehängt und am Tragseil (15) gleitend vom Helikopter in die zur Uebernahme der Passagiere dienende Lage gezogen wird.

## Claims

1. Rescue appliance for persons in danger at locations remote from the ground, comprising a rescue container (1), of which the peripheral confines incorporate at least one passage (8, 8') which can be opened to allow persons to be transferred from the place they are staying (19) to the rescue container (1) and to leave the latter and then closed so that the persons can be transported, and comprising a fixing device (14) for a load cable (17) by which the rescue appliance can be attached to a helicopter and also comprising a holding device (11-13) for holding the rescue appliance in a position in which the rescue container (1) is alongside the location (19) so that with no notable difference in heights, the persons can climb into the rescue container (1), characterised in that for rescuing passengers from stationary mobile units of a suspended cable railway, the appliance has, constituting the holding device, a supporting device (11-13), which serves for attachment of the rescue container (1) to the supporting cable (15) or to the mobile unit (19) thereof and which by lowering of the rescue appliance can be supported on the supporting cable (15) of the suspended cable railway or on the mobile unit thereof and, in the supported condition, detached by lifting the rescue appliance and being spaced apart from the bottom (2) of the rescue container (1) by an amount which is so dimensioned or which is so adjustable that the rescue appliance supported on the mobile unit or on the supporting cable (15) in a position immediately adjacent the mobile unit makes it possible for passengers to be transferred without any notable difference in heights.

2. Rescue appliance according to Claim 1, or which the supporting device (11-13) is supported on the supporting cable (15), characterised by at least one supporting member (12) which is of an inverted V shape.

3. Rescue appliance according to Claim 2, characterised in that the free ends of the arms of the V shaped supporting member (12) are bent downwardly like hooks.

4. Rescue appliance according to Claim 2 or 3, characterised in that the supporting member (12) is fixed on a vertical bar (9) which connects the rescue container (1) to the fixing device (14) for the load cable (17).

5. Rescue appliance according to one of Claims 1 to 4, of which the supporting device (11-13) is supported on the supporting cable (15) of the suspended cable railway, characterised in that the supporting device (11-13) comprises a guide frame (11) which, when the supporting device (11-13) is braced or supported on the supporting cable (15), bears on one side of the cable (15) and has frame parts which converge upwardly at the top and downwardly at the bottom.

6. Rescue appliance according to one of Claims 1 to 5, characterised in that the rescue appliance has on the outside upwardly converging parts and is equipped with curved protective members (20) in order to prevent the mobile unit (19) undesirably stopping in a suspended condition, particularly on the supporting cable (15) where it is likely to perform flying movements.

7. Rescue appliance according to one of Claims t to 6, characterised in that the rescue container (1) has on a space (7) for accommodating the passengers, one or two oppositely disposed spaces (3) for helpers who are in two-way preferably radio connection with the helicopter pilot and who can assist the passengers during transfer.

8. Rescue appliance according to one of Claims 1 to 7, for use on a chair lift, of which the mobile units (19) have one or a plurality of adjacently disposed seats, characterised in that the width of one or of each of two oppositely disposed passages (8, 8') in the rescue container (1) corresponds to the width of the seat or of the total width of the seats, and in that the peripheral confines (6) of the rescue container (1) are so inclined that when the rescue appliance is suspended from the supporting cable (15) in a position immediately adjacent a lift chair (19), the bottom (2) of the rescue container (1) projects into the space under the seat or seats.

9. Rescue appliance according to one of Claims t to 8; characterised in that the rescue appliance suspended by the load cable (17), from a helicopter is flown to the mobile unit (19), the flying altitude of the helicopter being reduced in order to bring the rescue appliance into a position in which the rescue container (1) is adjacent the mobile unit (19), is suspended by the supporting device (11-13) on the supporting cable (15) of the suspended cable railway or the mobile unit, and in- that the altitude of the helicopter is further reduced in order to relieve the load on the cable (17) so that the rescue appliance is carried independently from the location of the helicopter by the supporting cable (15) or by the mobile unit (.t9) suspended from the cable (15) and in that after the passengers have been transferred to the rescue container (1), the rescue appliance is lifted off the cable (15) or the mobile unit (19) by increasing the altitude at which the helicopter is hovering, and is then flown away.

10. Use according to Claim 9, in which the rescue appliance is supported on the supporting cable (15) characterised in that the rescue appliance hangs from the supporting cable (15) at a distance from the mobile unit (19) and, sliding on the supporting cable (15), is pulled by the helicopter into a position conductive to the transfer of passengers.

## Revendications

1. Appareil de sauvetage destiné aux personnes en péril se trouvant sur des aires d'immobilisation éloignées du sol, comportant un conteneur de sauvetage (1), dont le pourtour possède au moins un passage (8, 8') destiné au transbordement des personnes depuis l'aire d'immobilisation (19) dans le conteneur de sauvetage (1), passage à fermer lors du transport des personnes et à ouvrir au moment du départ des personnes, un dispositif de fixation (14) pour un câble de charge (17) destiné à l'accrochage du dispositif de sauvetage à un fiélicoptère et à un dispositif d'immobilisation (11-13) destiné à maintenir l'appareil de sauvetage dans une position, dans laquelle le conteneur de sauvetage (1) se trouve à proximité de l'aire d'immobilisation (19), de telle manière que les personnes puissent être transférées dans le conteneur de sauvetage (1) sans dénivellation sensible, caractérisé en ce que l'appareil destiné au sauvetage des passagers d'unités de transport immobilisées d'un téléphérique comporte un dispositif d'accrochage (11-13) formant le dispositif d'immobilisation, lequel sert à l'accrochage du conteneur de sauvetage (1) au câble porteur (15) ou à l'unité de transport (19) du téléphérique, et lequel peut être accroché sur le câble porteur (15) du téléphérique ou sur l'unité de transport de celui-ci, par descente de l'appareil de sauvetage, peut être séparé à l'état accroché par levage de l'appareil de sauvetage, et présente par rapport au fond (2) du conteneur de sauvetage (1) une distance qui est calculée ou est réglable de telle manière que, lorsque l'appareil de sauvetage est accroché, en une position directement limitrophe de l'unité de transport, sur le câble porteur (15) ou à l'unité de transport, le transbordement des passagers est possible sans dénivellation sensible.

2. Appareil de sauvetage selon la revendication 1, dont le dispositif d'accrochage (11-13) est à accrocher sur le câble porteur (15), caractérisé par au moins un élément d'accrochage (12) en forme de V inversé.

3. Appareil de sauvetage selon la revendication 2, caractérisé en ce que les extrémités libres des branches de l'élément d'accrochage (12) en forme de V sont recourbées vers le bas en forme de crochet.

4. Appareil de sauvetage selon la revendication 2 ou 3, caractérisé en ce que l'élément d'accrochage (12) est fixé sur une barre verticale (9) reliant le conteneur de sauvetage (1) au dispositif de fixation (14) du câble porteur (17).

5. Appareil de sauvetage selon l'une quelconque des revendications 1 à 4, dont le dispositif d'accrochage (11-13) est à accrocher au câble porteur (15) du téléphérique, caractérisé en ce que le dispositif d'accrochage (11-13) comporte un cadre de guidage (11), lequel vient en appui sur un côté du câble porteur (15) et comporte dans sa partie supérieure des éléments de cadre convergeant vers le haut ainsi que dans sa partie inférieure des éléments de cadre convergeant vers le bas.

6. Appareil de sauvetage selon l'une quelconque des revendications 1 à 5, caractérisé en ce que l'appareil de sauvetage est équipé à l'extérieur d'éléments convergeant vers le haut et d'étriers de protection (20), afin d'empêcher un blocage intempestif de l'unité de transport (19), notamment sur le câble porteur (15), lors d'évolutions aériennes.

7. Appareil de sauvetage selon l'une quelconque des revendications 1 à 6, caractérisé en ce que le conteneur de sauvetage (1) comporte une ou deux places (3) en vis-à-vis par rapport à une zone de recueil de passagers (7), place(s) destinée(s) aux sauveteurs qui sont en contact interphone, de préférence radio, avec le pilote de l'hélicoptère et assistent les passagers lors du transbordement.

8. Appareil de sauvetage selon l'une quelconque des revendications 1 à 7, destiné à être utilisé avec un télésiège, dont les unités de transport (19) comportent respectivement un ou plusiueurs sièges disposés côte à côte, caractérisé en ce que la largeur d'un ou de chacun des deux passages (8-8') disposés en vis-à-vis du conteneur de sauvetage (1) correspond à la largeur du siège ou à la largeur totale des sièges, et en ce que le pourtour

(6) du conteneur de sauvetage (1) est incliné de telle manière que, dans la position directement contigée à un télésiège (19) de l'appareil de sauvetage accroché au câble porteur (15), le fond (2) du conteneur de sauvetage (1) pénètre dans la zone située sous le(s) siège(s).

9. Utilisation de l'appareil de sauvetage selon l'une quelconque des revendications 1 à 8, destiné au sauvetage de passagers d'unités de transport (19) immobilisées d'un téléphérique, caractérisée en ce que l'appareil de sauvetage accroché à un hélicoptère au moyen du câble de charge (17) est amené par voie aérienne sur l'unité de transport (19) et la hauteur de vol de l'hélicoptère est réduite afin d'accrocher l'appareil de sauvetage dans une position dans laquelle le conteneur de sauvetage (1) est limitrophe de l'unité de transport (19), au moyen du dispositif d'accrochage (11-13), sur le câble porteur (15) du téléphérique ou sur l'unité de transport, en ce que la hauteur de vol de l'hélicoptère est réduite davantage afin de délester le câble de charge (17) de sorte que l'appareil de sauvetage puisse être supporté indépendamment de la position de l'hélicoptère par le câble porteur (15) ou par l'unité de transport (19) accrochée au câble porteur (15), et en ce qu'après le transbordement des passagers dans le conteneur de sauvetage (1) l'appareil de sauvetage est décroché du câble porteur (15) ou de l'unité de transport (19) et est ensuite enlevé dans les airs par augmentation de la hauteur de vol de l'hélicoptère.

10. Utilisation de l'appareil selon la revendication 9, dans laquelle l'appareil de sauvetage est accroché au câble porteur (15), caractérisée en ce que l'appareil de sauvetage est accroché à une certaine distance de l'unité de transport (19) sur le câble porteur (15) et est tracté par glissement sur le câble porteur (15) par l'hélicoptère jusqu'à la position servant au recueil des passagers.
